# EUROPÄISCHE PATENTSCHRIFT

(11) **EP 1 232 375 B1**
(45) Veröffentlichungstag und Bekanntmachung des Hinweises auf die Patenterteilung: **16.03.2005**
(21) Anmeldenummer: 01988846.0
(22) Anmeldetag: 23.10.2001
(51) Int. Cl.: F41A 17/36

(54) **SELBSTLADEPISTOLE MIT MAGAZINSICHERUNG**
AUTOMATIC PISTOL WITH MAGAZINE SAFETY CATCH
PISTOLET AUTOMATIQUE AVEC DISPOSITIF DE SURETE DE CHARGEUR

(30) Priorität: 23.10.2000 DE 10052468; 09.10.2001 DE 10149796
(43) Veröffentlichungstag der Anmeldung: 21.08.2002
(73) Patentinhaber: Heckler & Koch GmbH, 78727 Oberndorf/Neckar (DE)
(72) Erfinder: FLUHR, Norbert, 78727 Oberndorf (DE)
(74) Vertreter: von Samson-Himmelstjerna, Friedrich R.
(86) Internationale Anmeldenummer: PCT/EP2001/012253
(87) Internationale Veröffentlichungsnummer: WO 2002/035172

(56) Entgegenhaltungen:
- FR-A- 571 503
- FR-A- 722 555
- US-A- 5 355 768

## Beschreibung

Die Erfindung betrifft eine Pistole mit Magazinsicherung nach dem Oberbegriff des Anspruchs 1; wie sie aus der US 5 355 768 bekannt ist.

Alle in diesen Unterlagen verwendeten Lagebezeichungen gehen aus von einer Selbstladepistole, die sich in normalem Anschlag befindet, wobei der Lauf horizontal verläuft und sich das Magazin mehr oder weniger schräg von unten nach oben erstreckt. Die Mündung weist nach vorne. Das Magazin weist zwei gegenüberliegende Steitenflächen auf, die nach oben und hinten in den Magazinlippen enden. Vor den Magazinlippen ist das Magazin nach unten abgesenkt, damit die Patronen unbehindert zwischen den Magazinlippen nach vorne geschoben werden können.

Die vordere Fläche des Magazines ist oft gebogen, aber liegt nicht voll an der Kontur der Geschoße an, damit diese möglichst nicht scheuern. Es liegt daher in der Regel zwischen dem Geschoß und der Magazinwand ein gewisser Spielraum vor. Dies gilt besonders für Magazine mit Zickzack-Lagerung der Patronen.

Magazinsicherungen sind seit langer Zeit bekannt und haben die vordergründige Aufgabe, das Schießen unmöglich zu machen, wenn das Magazin aus der Waffe entnommen ist. Dabei sind die unterschiedlichsten Konstruktionen bekannt. Bei Pistolen dieser Art (etwa S&W Mod. 559) kann, auch wenn das Magazin entnommen ist, der Verschluß zurückgezogen werden und der Hahn kann gespannt werden, allerdings nicht über den Spannabzug. Auch aus der US 4 031 648 ist eine Magazinsicherung bekannt.

Moderne Pistolen haben ein Kunststoffgriffstück, bei dem die Griffschalen ans Griffstück angeformt sind und nicht abgenommen werden können. Die inneren Teile der Waffe sind dann zwar nicht zugänglich, aber es können auch keine Teile montiert werden, wenn zu dieser Montage die Griffschalen abgenommen werden müßten.

Die Anmelderin hat ihrerseits kürzlich eine Magazinsicherung vorgeschlagen, die am unteren Ende des Magazinschachtes rückwärts angebracht ist und einen Finger aufweist, der durch eine Feder in den Magazinschacht gedrückt wird. Wenn dieser Finger vom Magazin zurückgedrückt ist, dann bleibt der Mechanismus der Waffe unberührt. Wird das Magazin jedoch entnommen, dann hemmt ein mit dem Stift zusammenwirkendes Teil bei entspanntem Hahn eine Federstange, um welche die Schlagfeder herumgelegt ist, und verhindert somit die Bewegung dieser Federstange und damit das Spannen des Hahns; die Ladebewegung und damit das Zerlegen der Waffe - und natürlich das Schießen.

Nachteilig ist jedoch der Umstand, daß das Magazin praktisch ganz entnommen werden muß, um die Magazinsicherung zu betätigen. Es ist daher nicht möglich, daß der Schütze über die Magazinsicherung auf den Umstand aufmerksam gemacht wird, daß das Magazin noch nicht voll eingeführt und eingerastet ist.

Dagegen ist in der eingangs genannten US 5 355 768 eine Magazinsicherung mit einem Schwenkhebel gezeigt, der um die Achse des Abzuges schwenkbar ist und von vorne her die Stange hintergreift. Dieser Schwenkhebel ist auf Zug belastet und kann aufgebogen werden, wenn der Abzug kräftig betätigt wird, das Magazin aber entnommen ist.

Bei bestimmten Hahnschloß-Konstruktionen ist mit der Stange auch der Hahn gesperrt. Dann kann bei gesperrtem Hahn der Schlitten der Pistole nicht soweit zurückgezogen werden, um eine Patrone aus dem Patronenlager herauszurepetieren. Wenn das Magazin bei durchgeladener Pistole entnommen wurde, ist ein Entladen nicht möglich.

Nun ist es aber bei militärischen und zivilen Wachen üblich, z.B. bei Wachablösung, zunächst das Magazin zu entnehmen, dann die Waffe durchzuladen, die zugeführte Patrone zu entnehmen und dann die entladene Waffe und das volle Magazin an die Wachablösung zu übergeben. Bei Waffen der eingangs genannten Art ist dies nicht möglich, denn nach der Entnahme des Magazins kann die Waffe nicht mehr durchgeladen werden. Es ist nicht möglich, die durchgeladene Waffe ohne Magazin zu entladen.

Nun könnte man das entnommene Magazin entleeren, dann das leere Magazin in die Waffe einführen und diese anschließend entladen. In jahrelangem Einsatz neigt aber das Wachpersonal bisweilen dazu, die Sicherheit zugunsten der Bequemlichkeit etwas zu vernachlässigen.

Ausgehend von dieser Problemlage ist es Aufgabe der Erfindung, eine zuverlässigere Magazinsicherung zu finden. Auch soll die Magazinsicherung bei einer Pistole mit Spannabzug die Bewegung der Stange verhindern, und damit auch die Bewegung des Abzugs.

Dabei kann die Magazinsicherung an sich jedes dieser Teile unmittelbar oder über ein Zwischenglied festlegen, da alle diese Teile zwischeneinander Bewegungen in Gegenrichtung übertragen, soweit nicht ein Unterbrechungsmechanismus dies verhindert.

Die Erfindung hat die weitere Aufgabe, diesen Gefahrenherd zu entschärfen und eine Magazinsicherung zu suchen, die - unter Beibehaltung bewährter Schloßkonstruktionen - ein Entladen der Waffe bei entnommenem Magazin ermöglicht, obwohl eine Magazinsicherung vorliegt.

Zur Lösung der Aufgabe trägt erfindungsgemäß bei, daß der Teil des Magazins, an dem der Schwenkhebel anliegt, dessen Oberkante ist.

Das Magazin benötigt somit keinerlei zusätzliche Ausbildung, sondern der Schwenkhebel legt sich mit irgendeiner Ausbildung auf die Oberkante des Magazins auf und wird so von diesem außer Eingriff mit der Stange geschwenkt, wenn es so weit eingeführt wird, daß auch die Magazinhalterung das Magazin rastend festhält.

Das Magazin ist seinerseits durch den Magazinschacht der Selbstladepistole sehr präzise geführt, so daß selbst die schmale Blechkante den Schwenkhebel zuverlässig unterstützt. Außerdem werden heutzutage die Magazine gerade von schweren Pistolen, etwa aus Gründen der Gewichtserleichterung, aus Kunststoff gefertigt. Die Kunststoffwand des Magazins ist aber verhältnismäßig dick, so daß eine noch bessere Unterstützung des Schwenkhebels erfolgt.

Besonders wesentlich ist aber, daß am Magazin keinerlei besondere Ausbildungen erforderlich sind, so daß ein Magazin aus einer anderen Serienfertigung herangezogen werden kann. Das verbilligt die erfindungsgemäße Magazinsicherung. Es kann aber auch zweckmäßig sein, einen Gegensitz am Magazin auszubilden, der aber sehr einfach ausgebildet sein kann.

Besonders wesentlich ist aber die Lage des Schwenkhebels: dieser befindet sich im Bereich der Magazinlippen, also in einem Bereich des Griffstücks, der vom Verschluß bzw. Schlitten überdeckt wird. Die Schwenkachse des Schwenkteils ist somit nicht nach Abnahme einer Griffschale zugänglich, oder anders ausgedrückt: das Griffstück benötigt keine abnehmbaren Griffschalen. Ferner befindet sich die Magazinsicherung, von unten her gesehen, so weit am oberen Ende des Magazinschachtes, daß es sehr schwierig wird, die Magazinsicherung mit einem Werkzeug unwirksam zu machen. So kann praktisch ausgeschlossen werden, daß ein Unberechtigter mit der Waffe schießen kann, wenn er nicht auch ein passendes Magazin besitzt.

Wie bereits vorher festgestellt, weist das Magazin oben, vorne und seitlich ein Eck auf, in dem oder in dessen Nähe die Patrone bzw. deren Geschoß von der Innenseite des Magazines her nicht an dessen Wand anliegt. Bevorzugt sitzt der Schwenkhebel an dieser Stelle am Magazin auf, da er dort die Oberkante des Magazins überdecken kann, ohne eine Funktionsstörung herbeizuführen.

Der Schwenkhebel ist in einer Aussparung seitlich im Griffstück neben dem Magazin angeordnet (Anspruch 1), so daß er dann, wenn die Waffe durch einen Schuß erschüttert wird, zusätzlich seitlich vom Magazin abgestützt wird. Ferner liegt der Schwenkhebel an dieser Stelle unter der Stange, so daß der Schwenkhebel, wenn er an seinem vorderen Ende durch das Magazin nach oben gedrückt wird, er mit dem hinteren Ende nach unten schwenkt und dadurch die Stange freigibt. Die Stange benötigt allenfalls einen Vorsprung oder eine Ausnehmung an ihrer unteren Seite, also an einer Stelle, die vor eindringendem Schmutz bestens geschützt ist.

Der Schwenkstift des Schwenkhebels sitzt etwa in dessen Mitte, so daß ein Eingriffsweg in die Stange gebildet wird, der dem Eingriffsweg in das Magazin etwa entspricht. Diese Kraft- und Wegverhältnisse haben sich als zweckmäßig herausgestellt.

Der Schwenkhebel kann einfach ein ebener Blechhebel sein. Um aber die Führung des Magazins zu optimieren, ist der Schwenkhebel an seinem vorderen Ende so umgebogen, daß eine Zunge gebildet ist, die bei eingeführtem Magazin flächig gegen dessen Vorderseite anliegt, die Vorderseite des Magazins, zur Seite versetzt, überragt und dort nach hinten umgebogen ist (Anspruch 2). Hierdurch wird eine satte Anlage des Magazins am vorderen Ende des Schwenkhebels gewährleistet, so daß es ausgeschlossen ist, daß der Schwenkhebel etwa nicht bei eingeführtem Magazin verschwenkt wird. Die Zuverlässigkeit der Waffe wird erhöht, weil die Magazinsicherung zuverlässig bei eingeschobenem Magazin aufgehoben werden kann. Gleichzeitig kann aber die den Schwenkhebel belastende Feder verstärkt werden, so daß sie in überraschender Weise auf das Magazin einwirkt und dieses zurückschiebt, wenn die Rastung des Magazines nicht eingegriffen haben sollte. Es tritt demnach nicht die Situation ein, daß das Magazin nach dem ersten Schuß aus der Waffe rutscht, weil die Rast des Magazins bzw. die Magazinhalterung nicht gehalten hat, sondern die Feder des Schwenkhebels sorgt einerseits dafür, daß der Schütze den Zustand nicht verkennen kann, falls die Rast nicht eingreifen sollte, und andererseits dafür, daß das Magazin fest in seine Rast gedrückt wird und diese deshalb zuverlässig hält, auch wenn Masenkräfte auftreten sollten, wenn die Waffe etwa herunterfällt.

Der Schwenkhebel sitzt entweder in einer seitlichen Nut (Anspruch 3) oder über einem Vorsprung des Gehäuses. Zwischen dem Grund der Nut oder dem genannten Vorsprung und dem hinteren Teil des Schwenkhebels ist eine Blattfeder angebracht, die den Schwenkhebel mit dem hinteren Ende nach oben und in Eingriff mit der Stange drückt, wenn kein Magazin eingeführt ist. Dies bildet eine baulich einfache und zuverlässige Lösung. Dabei wird angemerkt, daß unter einer Blattfeder auch eine Drahtfeder verstanden wird, die aus einem abgewinkelten Draht besteht, also eine Blattfeder mit rundem Querschnitt des Federblatts.

Die weitere Aufgabe wird erfindungsgemäß durch den Gegenstand des Anspruchs 4 gelöst, also dadurch, daß bei der eingangs genannten Selbstladepistole
- der festgelegte Hahn eine geringe Rückwärtsbewegung des Schlittens zuläßt,
- daß der Hahn nach dieser Rückwärtsbewegung des Schlittens den Schlagbolzen nicht mehr erreichen kann und/oder der Schlagbolzen so blockiert ist, daß er nicht mehr zünden kann, und
- daß der Schwenkhebel vom Schlitten nach dessen geringer Rückwärtsbewegung aus seinem hemmenden Eingriff in die Stange dann herausgehoben wird, wenn der Hahn nicht mehr auf den Schlagbolzen schlagen und/oder dieser nicht mehr zünden kann, so daß trotz entnommenen Magazins und bei voller Sicherheit der Hahn und damit der Schlitten beweglich sind (Anspruch 4).

Bei einem sogenannten "Rücksprungschloß" bewegt sich zum Beispiel der Hahn nach Erreichen seiner vordersten Lage, in der er zum Zünden auf den Schlagbolzen schlägt, selbsttätig in eine mittlere Lage zurück, in welcher er den Schlagbolzen nicht mehr berührt. Der Schlitten weist eine Ausbildung auf, die beim Rücklauf gegen den Hahn aufläuft und diesen spannt. Wenn sich der Hahn in der "mittleren" Lage befindet, also wenn der Abzug nicht betätigt ist, dann besteht ein Abstand zwischen dem Hahn und der Ausbildung des Schlittens, wenn sich dieser in seiner vordersten Stellung befindet. Diese vorderste Stellung ist die Schußposition, in der die Magazinsicherung bei Entnahme des Magazins sichern muß.

Bewegt sich nun der Schlitten aus der Schußposition zurück, dann nimmt nach einer bestimmten Rückwärtsbewegung der Schlitten eine Lage ein, in der der Hahn unter keinen Umständen mehr auf den Schlagbolzen schlagen kann, da er auf die Ausbildung des Schlittens prallt, bevor er den Schlagbolzen berührt. Hier greift nun eine erfindungsgemäße Einrichtung ein und hebt die Magazinsicherung auf, obwohl kein Magazin in der Waffe sitzt.

Wird der Verschluß wieder nach vorne gelassen, wird die Magazinsicherung wieder wirksam.

Statt eines Rücksprungschlosses oder zusätzlich zu diesem kann auch eine Schlagbolzensicherung vorhanden sein, die den Schlagbolzen sperrt, wenn der Verschluß nicht völlig geschlossen ist, und/oder ein Unterbrechungsmechanismus, der beim Öffnen, noch ohne daß der Schlitten entriegelt ist, ein Zünden unmöglich macht.

Erfindungsgemäß sind nun der Schwenkhebel und der Schlitten direkt oder indirekt miteinander so gekoppelt, daß nach der genannten Rückwärtsbewegung der Schwenkhebel vom zurücklaufenden Schlitten unwirksam gemacht wird, und zwar noch bevor der blockierte Hahn seinerseits den Schlitten blockieren kann. Durch die Deaktivierung des Schwenkhebels wird aber die Hemmung der Stange und somit die Blockierung des Hahnes aufgehoben.

Die erfindungsgemäße Pistole kann nun ohne weiteres bei entnommenem Magazin entladen werden, weil dann während - - und nur während - der Rücklaufbewegung des Schlittens, wenn die Pistole ohnehin nicht schußfähig ist, die Magazinsicherung aufgehoben wird. Kurz, bevor der Schlitten wieder in seiner Schußstellung (vordersten Stellung) angekommen und die Pistole wieder schußfähig ist, wird die Magazinsicherung wieder wirksam.

Bevorzugt ist am Schwenkhebel eine Ausbildung, insbesondere ein Nocken, ausgebildet, der bei hemmendem Eingriff des Schwenkhebels in die Stange in eine Gegenausbildung, insbesondere eine Auskehlung, einfällt, die am Schlitten ausgebildet oder mit diesem verbunden oder verbindbar ist (Anspruch 5). Bei hemmendem Eingriff, also bei dem Schlitten in vorderster Lage (Schußposition), liegt die Ausbildung in der Gegenausbildung. Bewegt sich der Schlitten (und damit die Gegenausbildung) relativ zum Griffstück der Waffe (und damit zur Ausbildung), dann läuft die Gegenausbildung auf die Ausbildung auf und belastet sie und damit den Schwenkhebel entgegen der Richtung der Feder, die den Schwenkhebel gegen die Oberkante des Magazins drückt. Der Schwenkhebel nimmt also dann (im nicht mehr ganz geschlossenen und offenen Zustand des Schlittens) eine ebensolche Lage ein, wie bei eingeführtem Magazin. Der Tastfinger, der am Schwenkhebel ausgebildet ist, um das Magazin zu ertasten, wird demnach nach oben gedrückt.

Hierbei besteht eine besonders zweckmäßige Ausbildung darin, daß das eine Ende des Schwenkhebels zum Eingriff in ein Gegenlager der Stange eingerichtet ist, das andere Ende (der genannte Tastfinger) zum Eingriff in die Oberkante des Magazins eingerichtet ist, und beide Enden beiderseits der Schwenkachse angeordnet sind, und daß nahe dem ersten Ende die Ausbildung oder der Nocken ausgebildet ist (Anspruch 3). Der Nocken befindet sich somit unter dem Schlitten und taucht in eine Auskehlung ein, die im darüberliegenden Schlitten ausgebildet ist. Das Zerlegen der Pistole ist, wie üblich, möglich, da nicht Teile von Schlitten und Griffstück einander hintergreifen.

Der Gegenstand der Erfindung wird anhand eines Ausführungsbeispiels und der beigefügten, schematischen Zeichnung noch näher erläutert. In der Zeichnung zeigt:
- Fig. 1: einen Teil der Abzugseinrichtung einer Selbstladepistole mit der erfindungsgemäßen Magazinsicherung, vom Magazinschacht her gesehen, in gesicherter Stellung,
- Fig. 2: eine ähnliche Darstellung wie in Fig. 1, jedoch mit eingeführtem Magazin und mit der Magazinsicherung in entsichertem Zustand, und
- Fig. 3: dieselbe Darstellung wie in Fig. 2, aber ohne Darstellung des Magazins,
- Fig. 4: einen Blick auf die rechte Seite des Schlitten-Hauptstücks einer Pistole, mit Bauteilen, die im Griffstück sitzen, in an sich schußbereiter Stellung, jedoch ist die Abzugstange (das Abzugsystem) gesperrt, da kein Magazin eingeschoben ist, und
- Fig. 5: einen Blick wie in Fig. 1, jedoch mit einem gegenüber den Griffstück-Bauteilen leicht zurückgezogenem Schlitten.

Ein Abzug 6 ist nach oben verlängert und weist dort zwei Drehpunkte auf, von denen der untere auf einer Querachse im Griffstück sitzt und der obere auf einer Querachse sitzt, die in einer Stange 5 befestigt ist. Wird der Abzug 6 abgezogen, also nach rechts gedrückt, dann schwenkt er um den unteren, ortsfesten Drehpunkt und zieht die Stange 5 nach vorne bzw. nach links.

Die Stange 5 ist nach vorne (in der Zeichnung nach links) verlängert; dort ist eine (nicht dargestellte) Sicherung vorgesehen, die die Bewegung der Stange 5 nach vorne bzw. links verhindern kann.

Am hinteren (rechten) Ende greift die Stange 5 mittelbar oder unmittelbar in einen Hahn ein (nicht gezeigt), um diesen zu spannen und abzuziehen.

Wie aus Fig. 2 ersichtlich ist, erstreckt sich die Stange 5 rechts an einem Magazinschacht vorbei, der ein Magazin 8 aufnimmt.

Unter der Stange 5 (und in Fig. 2 vom Magazin 8 verdeckt) ist ein Schwenkhebel 2 angeordnet und um eine im Griffstück fest verankerte Querachse schwenkbar. Der Schwenkhebel 2 weist ein hinteres Ende 3 auf, mit dem er vor einer Stufe 4 in der Stange 5 einfallen kann, sowie ein vorderes Ende 9. Dieses vordere Ende 9 ist aus der Zeichenebene heraus zum Betrachter hin abgewinkelt, wobei ein sich quer zur Zeichenebene erstreckender Steg gebildet ist, der sich vom Schwenkhebel 2 aus etwa rechtwinklig nach oben erstreckt und oben wiederum etwa rechtwinklig nach hinten abgewinkelt ist.

Unter dem hinteren Ende 3 ist ein Griffstückvorsprung 7 ausgebildet. Zwischen diesem und dem hinteren Teil des Schwenkhebels 2 ist eine Blatt- oder Schenkelfeder 1 eingesetzt, die den Schwenkhebel 2 entgegen dem Uhrzeigersinn belastet und dabei dessen hinteres Ende vor die Stufe 4 der Stange 5 drückt.

Das Magazin 8 (Fig. 2) hat seitlich vorne vor den Magazinlippen eine Anlagekante 10, auf der der nach hinten umgebogene Teil des vorderen Endes 9 des Schwenkhebels aufsitzen kann. Dabei gewährleistet der vordere, sich nach oben erstreckende Teil dieses vorderen Endes 9, der sich an die Vorderwand des Magazins 8 anlegt, daß der Schwenkhebel 2 eine präzise, definierte Lage einnimmt.

Ist kein Magazin 8 in die nicht näher gezeigte Selbstladepistole eingeführt, dann nehmen die beschriebenen Teile die Lage ein, die in Fig. 1 gezeigt ist: das hintere Ende 3 des Schwenkhebels 2, der durch die Feder 1 mit diesem Ende 3 nach oben geschwenkt wurde, fällt vor der Stufe 4 der Stange 5 ein.

Wird nun der Abzug betätigt, geschieht nichts und der Abzug 6 läßt sich nicht bewegen.

Wenn der Schütze übersieht, daß kein Magazin in der Waffe befindlich ist, und zu schießen wünscht, dann muß er beim Versuch, auf Druckpunkt zu gehen bzw. den Abzug bis zum Druckpunkt durchzuziehen, feststellen, daß sich der Abzug nicht bewegen läßt. Der Schütze kann somit nicht nur die Waffe automatisch sichern, indem er das Magazin entnimmt, sondern er stellt auch beim Versuch, die Waffe ordnungsgemäß zu benutzen, sofort fest, daß das Magazin fehlt.

Wird das Magazin 8 eingeführt (Fig. 2), dann untergreift es mit der Kante 10 das vordere Ende 9 des Schenkhebels 2 und verschwenkt diesen so, daß das hinteren Ende 3 des Schwenkhebels 2 vor dem Vorsprung 4 der Stange 5 wegtaucht und diese freigibt. Die Waffe kann jetzt wie üblich benutzt werden. Diese Position des Schwenkhebels 2 ist in Fig. 3 dargestellt.

In dieser Lage übt gleichzeitig die Feder 1 über den Schwenkhebel 2 eine erhebliche Kraft auf das Magazin aus, die das Magazin aus der Pistole zu schieben trachtet. Sollte das Magazin 8 beim Einführen in die Pistole nicht richtig eingerastet sein, wird dies zweifelsfei und augenblicklich erkennbar.

Die Schenkelfeder 1 liegt immer flächig auf dem Vorsprung 7 auf; selbst wenn dieser aus Kunststoff sein sollte, ist die auftretende Flächenpressung gering, so daß der Kunststoff dieser auch auf Dauer zuverlässig standhält.

In Fig. 4 ist ein Schlitten-Hauptteil 10 gezeigt. Anbauteile, wie die Auszieherkralle, die Kimme o. dgl. sind der Einfachheit halber weggelassen. Die Schußrichtung in der Zeichnung erfolgt nach rechts (rechts ist "vorne").

Unter dem Schlitten ist gesondert ein längliches Steuerteil 20 gezeigt. Dieses erstreckt sich parallel zur Längsrichtung des Schlittens, wird aber meist ein Teil des Schlittens sein, also ein Längssteg des Schlittens, der nach unten vorsteht. Dieser Längssteg weist an der Unterseite eine Steuerkurve 12 auf, mit einer Auskehlung 14. Der genannte Längssteg bzw. das genannte Steuerteil 20 oder die Steuerkurve 12 muß so weit nach vorne reichen, daß sich bei voll zurückgezogenem Schlitten an der Stelle, an der in Fig. 4 die Auskehlung steht, noch die Kante der Steuerkurve 12 vorliegt.

Das (nicht gezeigte) Griffstück, an dem der Schlitten 10 geführt ist, weist einen Hahn und einen Abzug auf (beide nicht gezeigt). Zwischen diesen Teilen erstreckt sich die Stange (sear) 5. Wird der Abzug abgezogen, dann bewegt sich die Stange 5 nach vorne und gibt mit ihrem hinteren Teil den Hahn frei.

In eine Stufe 4 der Stange 5 greift von vorne her ein Schwenkhebel 2 mit seinem hinteren Ende 3 ein, der um eine Schwenkachse 18 schwenkbar angebracht ist. Das vordere Ende 9 dieses Schwenkhebels 2 trägt einen (in Fig. 5 besser sichtbaren) Tastfinger, der zum Eingriff in die Oberkante eines Magazins eingerichtet ist. Wird das Magazin (nicht gezeigt) von unten her gegen den Schlitten 10 geschoben, dann untergreift es den genannten Tastfinger und hebt mit diesem das vordere Ende 9 des Schwenkhebels 2 an. Das hintere Ende 3 senkt sich dabei und gibt die Stufe 4 der Stange 5 frei. Die Stange 5 kann sich jetzt in ihrer Längsrichtung frei nach vorne und hinten bewegen. Wird das Magazin entnommen, taucht das vordere Ende 9 des Schwenkhebels 2 ab, und sein hinteres Ende 3 greift in die Stufe 4 ein. Die Pistole ist jetzt gesichert. Diese Stellung ist in Fig. 4 gezeigt.

Der Schwenkhebel weist an seiner hinteren, oberen Seite einen Nocken 16 auf, der in die Auskehlung 14 eingreift, wenn der Schlitten 10 sich in seiner vordersten Lage befindet.

Wird nun, bei entnommenem Magazin, der Schlitten 10 ein wenig nach hinten gezogen, dann gelangt der Schlitten 10 in eine erste Position, in welcher aufgrund des Aufbaus der hier nicht gezeigten Schloßteile ein Abfeuern einer Patrone nicht mehr möglich wäre, auch wenn die Magazinsicherung fehlen würde. Die Schloßteile können ein Rückspringschloß der genannten Art oder eine im Handel erhältliche Schloßkonstruktion der Anmelderin sein. Diese erste Position liegt kurz vor einer zweiten Position, in der der Schlitten durch den abgeschlagenen Hahn am Durchladen gehindert würde. Nach Verlassen der ersten, aber vor Erreichen der zweiten Position muß die Auskehlung 14 nun den Nocken 16 nach unten in eine Lage gedrückt haben, die der Lage bei eingeführtem Magazin entspricht. Nun ist die Stange 5 freigegeben, und die Waffe kann weiter durchgeladen werden, wie üblich. In Fig. 5 ist der Mechanismus der Pistole kurz nach Durchlaufen der genannten zweiten Position gezeigt.

## Patentansprüche

1. Pistole, insbesondere Selbstladepistole, mit Magazinsicherung, mit Kunststoffgriffstück mit angeformten Griffschalen, mit einem Einsteckmagazin (8), das Magazinlippen aufweist, und mit einem Schwenkhebel (2), der
- von einer Feder (1) in den Bewegungsweg einer Stange (5) gehalten wird, die mit einem Abzug (6) gekoppelt ist, und dort in diese hemmend eingreift, und
- durch Eingriff mit der Oberkante (10) des Magazins (8), bevorzugt dem Abschnitt (10) der Oberkante, der seitlich nahe dem vorderen Eck vor einer der Magazinlippen liegt, dann, wenn sich dieses in seiner Betriebslage befindet, aus dem Eingriff in die Stange (5) herausgeschwenkt wird,
**dadurch gekennzeichnet, daß**
- der Schwenkhebel (2) in einer Aussparung des Griffstücks seitlich neben dem Magazin (8) angeordnet ist, etwa in der Mitte um einen Querstift schwenkbar gelagert ist und mit seinem hinteren Ende (3) in der Sicherungsstellung vor einem vorsprung (4) der Stange (5) eingreift, so daß sich diese dann nicht nach vorne bewegen kann.

2. Pistole nach Anspruch 1, **dadurch gekennzeichnet, daß** der Schwenkhebel (2) ein flaches Teil ist, dessen vorderes Ende (9) umgebogen ist, so daß es vor dem Magazin (8) liegt, nach oben verlängert und am oberen Ende nach hinten gebogen ist.

3. Pistole nach Anspruch 1 oder 2, **dadurch gekennzeichnet, daß** der Schwenkhebel (2) in einer nach oben offenen Nut des Griffstücks, die an der Vorderseite zum Magazinschacht hin geschlitzt ist, oder oben offenen Nut des Griffstücks, die an der Vorderseite zum Magazinschacht hin geschlitzt ist, oder über einem Gehäusevorsprung (7) im Magazinschacht sitzt, und daß unter dem hinteren Ende (3) des Schwenkhebels (2) eine Blatt- oder Schenkelfeder (1) angebracht ist, die sich auf dem Nutgrund oder dem Gehäusevorsprung (7) abstützt.

4. Pistole nach einem der Ansprüche 1 bis 3, wobei auch der Hahn festgelegt wird, solange der Schwenkhebel (2) nicht durch Eingriff mit der Oberkante des Magazins dann, wenn sich dieses in seiner Betriebslage befindet, aus dem Eingriff in die Stange (5) um eine Schwenkachse (18) herum herausgeschwenkt wird, **dadurch gekennzeichnet, daß**
- der festgelegte Hahn eine geringe Rückwärtsbewegung des Schlittens (10) zuläßt,
- der Hahn nach dieser Rückwärtsbewegung des Schlittens den Schlagbolzen nicht mehr erreichen kann und/oder der Schlagbolzen so blockiert ist, daß er nicht mehr zünden kann, und
- der Schwenkhebel (2) vom Schlitten (10) nach dessen geringer Rückwärtsbewegung aus seinem hemmenden Eingriff in die Stange (5) dann herausgehoben wird, wenn der Hahn nicht mehr auf den Schlagbolzen schlagen und/oder dieser nicht mehr zünden kann, so daß trotz entnommenen Magazins und bei voller Sicherheit der Hahn und damit der Schlitten beweglich sind.

5. Pistole nach Anspruch 4, **dadurch gekennzeichnet, daß** am Schwenkhebel (2) eine Ausbildung, insbesondere ein Nocken (16) ausgebildet ist, der bei hemmendem Eingriff des Schwenkhebels (2) in die Stange (5) in eine Gegenausbildung, insbesondere eine Auskehlung (14), einfällt, die am Schlitten (10) ausgebildet oder mit diesem verbunden oder verbindbar ist.

6. Pistole nach Anspruch 5, **dadurch gekennzeichnet, daß** das eine Ende (3) des Schwenkhebels (2) zum Eingriff in ein Gegenlager (4) der Stange (5) eingerichtet ist, das andere Ende (9) zum Eingriff in die Oberkante des Magazins eingerichtet ist, und beide Enden beiderseits der Schwenkachse angeordnet sind, und daß nahe dem ersten Ende (3) die Ausbildung oder der Nocken (16) am Schwenkhebel (2) ausgebildet ist.

## Claims

1. Pistol, in particular self-loading pistol, with magazine safety catch, comprising a plastic grip piece with integrally formed grip plates, a push-in magazine (8) which has magazine lips, and a pivoting lever (2) which
- is held by a spring (1) in the movement path of a bar (5) which is connected to a trigger (6), said lever engaging the bar in a blocking manner, and
- by engagement with the upper edge (10) of the magazine (8), preferably the section (10) of the upper edge which lies next to the front corner in front of one of the magazine lips when in its operating position, is pivoted out of engagement with the bar (5),
**characterized in that**
- the pivoting lever (2) is arranged in a cut-out in the grip piece next to the magazine (8), for example is mounted in the centre such that it can pivot about a cross-pin, and with its rear end (3) engages in front of a protrusion (4) of the bar (5) in the safe position, so that the latter then cannot move forwards.

2. Pistol according to Claim 1, **characterized in that** the pivoting lever (2) is a flat part, the front end (9) of which is bent such that it lies in front of the magazine (8), extends upwards and is bent backwards at the upper end.

3. Pistol according to Claim 1 or 2, **characterized in that** the pivoting lever (2) is seated in a groove of the grip piece that is open towards the top and is notched on the front side towards the magazine shaft, or a groove of the grip piece which is open at the top and is notched on the front side towards the magazine shaft, or is seated above a housing protrusion (7) in the magazine shaft, and **in that** a leaf or leg spring (1) is fitted below the rear end (3) of the pivoting lever (2), said spring being supported on the bottom of the groove or on the housing protrusion (7).

4. Pistol according to one of Claims 1 to 3, wherein the hammer is also fixed, as long as the pivoting lever (2) is not pivoted out of engagement with the bar (5) about a pivot axis (18) by engagement with the upper edge of the magazine when the latter is in its operating position, **characterized in that**
- the fixed hammer permits a slight backwards movement of the slide (10),
- after this backwards movement of the slide, the hammer can no longer reach the striking pin and/or the striking pin is blocked in such a manner that it can no longer fire, and
- after this slight backwards movement of the slide, the pivoting lever (2) is moved out from its blocking engagement with the bar (5) when the hammer can no longer hit the striking pin and/or the striking pin can no longer fire, so that, despite the magazine being removed and with complete safety, the hammer and thus the slide can be moved.

5. Pistol according to Claim 4, **characterized in that** a shaping, in particular a cam (16), is formed on the pivoting lever (2), which cam, when the pivoting lever (2) engages the bar (5) in a blocking manner, falls into an opposing shaping, in particular a recess (14), which is formed on the slide (10) or is or can be connected to the latter.

6. Pistol according to Claim 5, **characterized in that** one end (3) of the pivoting lever (2) is designed to engage in a counter-support (4) of the bar (5), the other end (9) is designed to engage in the upper edge of the magazine, and both ends are arranged on either side of the pivot axis, and **in that**, close to the first end (3), the shaping or cam (16) is formed on the pivoting lever (2).

## Revendications

1. Pistolet, en particulier pistolet à chargement automatique, avec dispositif de sûreté de chargeur, avec une poignée en matière synthétique ayant des coques de poignée formées d'un seul tenant, avec un chargeur à enficher (8) présentant des lèvres de chargeur, et avec un levier pivotant (2), qui,
- par un ressort (1), est maintenu dans la course de déplacement d'une tige (5) couplée à une détente (6) et s'engage dans la tige avec effet de blocage, et
- par engagement avec l'arête supérieure (10) du magasin (8), de préférence le tronçon de l'arête supérieure (10) placé latéralement à proximité du coin avant devant l'une des lèvres de chargeur, ensuite, lorsque celui-ci se trouve à sa position de fonctionnement finale, est sorti, par pivotement, hors de l'engagement dans la tige (5),
**caractérisé en ce que**
- le levier pivotant (2) est disposé dans un évidement de la poignée, latéralement à côté du chargeur (8), à peu près au centre, de façon à pouvoir pivoter autour d'une goupille transversale et s'engage, par son extrémité arrière (3), à la position de sûreté, devant une saillie (4) de la tige (5), de manière que celle-ci ne puisse se déplacer vers l'avant.

2. Pistolet selon la revendication 1, **caractérisé en ce que** le levier pivotant (2) est une pièce plate, dont l'extrémité avant (9) est coudée de manière à se placer devant le chargeur (8), en étant prolongée vers le haut et coudée vers l'arrière à l'extrémité supérieure.

3. Pistolet selon la revendication 1 ou 2, **caractérisé en ce que** le levier pivotant (2) est monté dans une rainure de la poignée, la rainure étant ouverte vers le haut et fendue sur la face avant par rapport au puits de chargeur, ou est montée dans le puits de chargeur par l'intermédiaire d'une saillie de boîtier (7), et **en ce que**, sous l'extrémité arrière (3) du levier pivotant (2), est monté un ressort à lame ou à branches (1), prenant appui sur le fond de rainure ou la saillie de boîtier (7).

4. Pistolet selon l'une des revendications 1 à 3, sachant qu'également le chien est fixé tant que, suite à l'engagement avec l'arête supérieure du chargeur, lorsque celui-ci se trouve dans sa position de montage, le levier pivotant (2) n'est pas sorti hors de prise dans la tige (5) par pivotement autour d'un axe de pivotement (18), **caractérisé en ce que**
- le chien fixé permet au patin (10) d'effectuer un léger déplacement vers l'arrière,
- le chien, après ce déplacement vers l'arrière du patin, ne peut plus atteindre le boulon de percussion et/ou le boulon de percussion est bloqué de manière à ne plus pouvoir allumer, et
- le levier pivotant (2) est sorti du patin (10), après son léger déplacement vers l'arrière lui faisant quitter son engagement bloquant dans la tige (5), lorsque le chien ne peut plus frapper le boulon de percuteur et/ou que celui-ci ne peut plus allumer, de sorte que, malgré le fait que le magasin ait été enlevé et que la sûreté est complète, le chien et ainsi le patin sont mobiles.

5. Pistolet selon la revendication 4, **caractérisé en ce que**, un relief est formé sur le levier pivotant (2), en particulier une came (16), qui, lors d'un engagement du levier pivotant (2) accompagné de blocage dans la tige (5), tombe dans un relief d'une forme conjuguée, en particulier une gorge (14), réalisée sur le patin (10) ou reliée ou susceptible d'être reliée à celui-ci.

6. Pistolet selon la revendication 5, **caractérisé en ce qu'**une extrémité (3) du levier pivotant (2) est équipée pour s'engager dans un contre palier (4) de la tige (5), l'autre extrémité (9) est équipée pour s'engager dans arête supérieure du magasin, et les deux extrémités sont disposées de part et d'autre de l'axe de pivotement, et **en ce que** le relief ou la came (16) est réalisé sur le levier pivotant (2) au voisinage de la première extrémité (3).
